# EUROPÄISCHE PATENTSCHRIFT

(11) **EP 0 038 039 B1**
(45) Veröffentlichungstag und Bekanntmachung des Hinweises auf die Patenterteilung: **04.01.1984**
(21) Anmeldenummer: 81102735.8
(22) Anmeldetag: 10.04.1981
(51) Int. Cl.: A61D 1/08

(54) **Gerät zur Viehgeburtshilfe**
Obstetrics device for livestock
Dispositif pour l'obstétrique de bétail

(30) Priorität: 15.04.1980 DE 3014301
(43) Veröffentlichungstag der Anmeldung: 21.10.1981
(73) Patentinhaber: Rheintechnik Weiland & Kaspar KG Maschinenfabrik., 56170 Bendorf (DE)
(72) Erfinder: Uhlmann, Georg, D-5400 Koblenz (DE)
(74) Vertreter: Röbe-Oltmanns, Georg, Dr.

## Beschreibung

Die Erfindung betrifft ein Gerät zur Viehgeburtshilfe, bestehend aus einer gegen den Körper des Muttertieres abstützbaren Stange oder dergleichen, aus zwei auf der Stange angeordneten, abwechselnd verschiebbaren und feststellbaren hülsenförmigen Teilen, aus an den beiden hülsenförmigen Teilen befestigte, eine in Zugrichtung vorlaufende Anspannung der Beinschlingen für das Jungtier ermöglichender Halteeinrichtung, auf einem aus einem hülsenförmigen Teil - zweckmässig dem dem Muttertier abgekehrten - angelenkten, nur bis zu einer gewollten Last wirksamen Spannhebel, aus einem mit einem Ende in Abstand von einem hülsenförmigen Teil am Spannhebel und mit dem anderen Ende am anderen hülsenförmigen Teil angelenkten Zwischenhebel und aus mittels des Spannhebels betätigbaren Mitteln zum Lösen der auf der Stange festgestellten hülsenförmigen Teile.

Um bei Gefahr und/oder unzumtbaren Belastungen für das Muttertier und/oder das Jungtier die auf der Stange festgestellten hülsenförmigen Teile sofort lösen zu können, so dass sie auf der Stange in Richtung auf das Muttertier rutschen und die Zugwirkung auf das Jungtier nachlässt, wird nach der deutschen Offenlegungsschrift Nr. 2232713 vorgeschlagen, die hülsenförmigen Teile mit schrägen Einschnitten zu versehen, in die gelochte Scheiben eingesetzt sind, die im gespannten Zustand des Gerätes mit ihrem Innenrand in die Gewindegänge der Stange eingreifen und mittels des Spannhebels und/oder des Zwischenhebels aus den Gewindegängen herausdrückbar sind. Die hülsenförmigen Teile können dann auf der Stange in Richtung auf das Muttertier rutschen, so dass die Zugwirkung auf das Jungtier sofort nachlässt.

Um bei der Geburt Gefahren und/oder unzumutbare Belastungen für das Muttertier und/oder Jungtieren durch zu hohen Zug auf das Jungtier mittels des Gerätes zu vermeiden, wurde nach der deutschen Offenlegungsschrift Nr. 2819050 auch schon vorgeschlagen, den Spannhebel als Überlasthebel auszubilden, der bei einer bestimmten Belastung abknickt. Diese Gestaltung des Spannhebels hat jedoch den Nachteil, dass es dann nicht mehr möglich ist, mittels des Spannhebels die Mittel zum Lösen der auf der Stange festgestellten hülsenförmigen Teile zu betätigen.

Aufgabe vorliegender Erfindung ist es, ein Gerät der eingangs genannten Art zu schaffen, bei der bei Gefahr oder unzumtbarer Belastung für das Muttertier und/oder das Jungtier, wie bei dem Gerät nach der deutschen Offenlegungsschrift Nr. 2232713, die auf der Stange festgestellten hülsenförmigen Teile sofort gelöst werden können und zwar auch dann, wenn der Spannhebels, wie bei dem Gerät nach der deutschen Offenlegungsschrift Nr. 2819050 wegen zu hohem Zuges auf das Jungtier abgeknickt ist.

Diese Aufgabe wird durch ein Gerät der eingangs genannten Art gelöst mit einem senkrecht zur seiner Längsachse zweiteiligen Zwischenhebel, dessen beiden Teile gegen die Kraft federnder, auf eine gewollte Last einstellbarer Elemente auseinanderziehbar sind.

Die federnden Elemente werden auf eine Last eingestellt, die nicht höher ist als eine solche, die die maximal zulässige Spannung zwischen Muttertier und Jungtier bei der Geburt bewirkt. Wird nun mit einer Kraft auf den Spannhebel eingewirkt, die zu einer höheren Belastung der federnden Elemente führt, ziehen die beiden federnden Elemente sich auseinander. Der Spannhebel wird unwirksam und das in diesem Zustand verschiebbare, dem Muttertier zugekehrte hülsenförmige Teil lässt sich nicht mehr weiter vom Muttertier wegziehen. Die Spannung zwischen Muttertier und Jungtier kann also nicht mehr erhöht werden. Dessen ungeachtet ist es möglich, mittels des Spann hebels und/oder des Zwischenhebels, weil beide nicht abknicken, die Mittel zum Lösen der auf der Stange festgestellten hülsenförmigen Teile zu betätigen.

Bei der Geburt eines Jungtieres sollte am Platze der Geburt grösste Sauberkeit herrschen, um Infektionen des Jungtieres und/oder des Muttertieres zu vermeiden. Die Stangen der eingangs genannten Geräte sind Gewinderohre oder weisen in ihrer Oberfläche umlaufende Nuten auf. In diese Gewindegänge bzw. Nuten greifen die Mittel zum Feststellen der hülsenförmigen Teile auf der Stange ein. Das Säubern des Gerätes nach jeder Geburt ist also entsprechend schwer. Wird die Säuberung nicht mit grösster Sorgfalt vorgenommen, so besteht die Gefahr, dass bei der Verwendung des Gerätes bei der nächsten Geburt das Jungtier und/ oder das Muttertier infiziert wird.

Um das Gerät einfacher ändern zu können und damit die Gefahr einer Infektion von Jungtier und/ oder Muttertier bei der Verwendung des Gerätes bei der nächsten Geburt zu vermeiden, weisen die hülsenförmigen Teile unterhalb des Spannhebels auf der Seite der Stange jeweils eine zur Stange offene Ausnehmung auf, deren der Stange abgekehrte Fläche als in Zugrichtung zur Stange geneigte schiefe Ebene ausgebildet ist und in denen jeweils eine zwischen der schiefen Ebene und der Oberfläche der Stange eingeklemmbare Kugel oder dergleichen angeordnet ist.

Wird mittels des Spannhebels eines der hülsenförmigen Teile - das andere ist jeweils festgestellt -vom Muttertier wegbewegt, liegt die Kugel oder dergleichen in dem dem Muttertier zugekehrten Ende der Ausnehmung und wird mit dem hülsenförmigen Teil mitgezogen. Hört die Zugwirkung auf dieses hülsenförmige Teil auf, so rutscht es ganz leicht zurück und die Kugel klemmt sich zwischen der schiefen Ebene und der Stange ein, wodurch dieses hülsenförmige Teil festgestellt wird. Dabei ist es möglich, zwischen der dem Muttertier zugekehrten Wand der Ausnehmung und der Kugel noch einen elastischen Puffer vorzusehen, so dass bis zur Einklemmung der Kugel das hülsenförmige Teil nur praktisch kaum messbar zurückrutscht.

Bei dieser Art der Gestaltung der die hülsenförmigen Teile auf der Stange feststellenden Elemente ist es nicht erforderlich, eine Stange mit Gewindegängen oder mit umlaufenden Nuten zu verwenden. Es kann vielmehr eine völlige glatte Stange benutzt werden, die erheblich einfacher zu säubern und sauber zu halten ist. Eine glatte Stange hat darüberhinaus den Vorteil, dass für die Geburtshelfer, z.B. den Tierarzt, die Gefahr von Handverletzungen und damit Infektionen erheblich geringer ist als bei Stangen mit umlaufenden Nuten oder Gewindegängen. Auch ermöglicht eine glatte Stange die hülsenförmigen Teile in kleinsten Schritten zu verschieben und damit die Spannung zwischen Muttertier und Jungtier feinstens zu dosieren. Wegen der fehlenden Vertiefungen in der Stange ist darüberhinaus der Verschleiss erheblich kleiner.

Beim erfindungsgemässen Gerät weisen die hülsenförmigen Teile zweckmässig dem bei Gebrauch dem Muttertier abgekehrten Ende auf der dem Spannhebel zugekehrten Seite, parallel dem Spannhebel liegende Durchbrechungen auf, in denen mit einem Ende an die Kugeln anliegende und mit dem anderen Ende aus den hülsenförmigen Teilen vorstehende Stössel angeordnet sind. Der Spannhebel besitzt dann auf der der Stange zugekehrten Seite einen Ansatz, der bei völlig heruntergedrücktem Spannhebel den Stössel in einen hülsenförmigen Teil in dieses und gegen die Kugel drückt, und diese damit das eine hülsenförmige Teil löst. Dieses hülsenförmige Teil drückt dann gegen den Stössel im anderen hülsenförmigen Teil und diesen gegen die Kugel. Dadurch wird auch diese Kugel und damit das andere hülsenförmige Teil gelöst.

Diese Gestaltung hat den Vorteil, dass selbst dann, wenn mittels des Spannhebels keine Kraft mehr auf das dem Muttertier zugekehrte hülsenförmige Teil ausgeübt werden kann, mittels des Spannhebels die hülsenförmigen Teile völlig lösbar sind und auf der Stange in Richtung Muttertier rutschen können.

Müssen die hülsenförmigen Teile nicht gelöst werden, kann mit dem Spannhebel das dem Muttertier zugekehrte hülsenförmige Teil erst dann weitergezogen werden, wenn die federnden Elemente sich entsprechend ausgedeht haben und die erforderlich Kraft kleiner ist als eine solche, die ein Auseinanderziehen der beiden Teile des Zwischenhebels bewirkt.

Das Gerät wird vom Hersteller eingestellt und dann versiegelt. Es kann also ungewollt nicht verstellt werden.

Weitere Merkmale der Erfindung sind in der Beschreibung der Figuren und in den Unteransprüchen dargestellt.

In den Fig. 1 und 2 ist die Erfindung an einer Ausführungsform beispielsweise dargestellt, ohne auf diese Ausführungsform beschränkt zu sein.
Fig. 1 zeigt eine Seitenansicht des erfindungsgemässen Spannmittels, teilweise im Schnitt, und
Fig. 2 eine Aufsicht, teilweise im Schnitt.

Die Stange istalsaussenglatteshohlrohrausgebildet. Das bei Gebrauch dem Muttertier zugekehrte, eine Querstange tragende Ende ist als hier nicht zur Erfindung gehörig nicht dargestellt. Das dem Muttertier abgekehrte Ende der Stange 1 besteht zweckmässig aus den ineinandersteckbaren Teilen 24, 25 und 26, von denen das letzte, nämlich 26, als Handgriff für die Gesamtstange ausgebildet ist. Zwischen dem dem Muttertierzugekehrten Ende der Stange 1 und den ineinandersteckbaren Teilen 24, 25 und 26 sind auf der Stange 1 zwei abwechselnd verschiebbare und feststellbare hülsenförmige Teile 14 und 21 angeordnet. An dem einen hülsenförmigen Teil 21, nämlich dem vom Muttertier abgekehrten, ist bei 8 in an sich bekannter Weise der Spann hebel 10 angelenkt. In kurzem Abstand vom Anlenkpunkt 8 ist am Spannhebel 10 bei 9 der Zwischenhebel 27 mit einem Ende angelenkt, dessen anderes Ende bei 2 an das andere hülsenförmige Teil 14 angelenkt ist. Das eine hülsenförmige Teil 21 trägt seitlich einen Haken 32 und das andere hülsenförmige Teil 14 den Haken 33. Diese Haken 32 und 33 sind auf der dem Muttertier abgekehrten Seite offen. In jeden dieser Haken wird das eine Ende einer Beinschlinge gehängt, deren anderes Ende um das eine Bein des Jungtieres geschlungen ist. Der Zwischenhebel 27 ist zweiteilig. Er besteht aus dem am Spannhebel 10 angelenkten Teil 7 und dem am anderen hülsenformigen Teil 14 angelenkten Teil 28. Auf der dem Spannhebel 10 abgekehrten Seite ist das erste Teil 7 des Zwischenhebels 27 als stangenförmiger Ansatz 5 ausgebildet. Auf diesem stangenförmigen Ansatz 5 sind federnde Elemente 4, insbesondere Tellerfedern, angeordnet und am freien Ende des stangenförmigen Ansatzes 5 mittels eines sicherungselementes 3, zweckmässig eine Kopfschraube, befestigt. Das zweite Teil 28 des Zwischenhebels 27 ist hohl ausgebildet und übergreift die Federnden Elemente 4, im dargestellten Ausführungsbeispiel das Tellerfederpaket. Das dem Spannhebel 10 zugekehrte Ende dieses zweiten Teiles 28 des Zwischenhebels 27 ist als Boden 6 ausgebildet, mit einer Durchbrechnung für den stangen förmigen Ansatz 5 am ersten Teil 7 und dient als Widerlager für das Tellerfederpaket auf der dem Sicherungselement 3 abgekehrten Seite. Das zweite Teil 28 des Zwischenhebels 27 kann senkrecht zur Längsachse im Bereich des Hohlraumes für das Tellerfederpaket 4 zweiteilig 28a, 28b ausgebildet sein. Nachdem der stangenförmige Ansatz 5 durch die Durchbrechung im Boden 6 geführt, das Tellerfederpaket 4 aufgesetzt und das Sicherungselement 3, z.B. die Schraubenmutter, aufgeschraubt ist, werden dann die beiden Teile 28a, 28b zusammengeschraubt. Auch ist es möglich, den stangenförmigen Ansatz 5 zweiteilig zu gestalten, so dass er aus den beiden, ineinander schraubbaren Teilen 5a und 5b besteht, von denen zweckmässig das dem Spannhebel 10 zugekehrte Teil 5a hohl und mit Innengewinde ausgebildet ist, während das andere Teil 5b ein Aussengewinde aufweist und aus Vollmaterial bestehen kann. Sind im am hülsenförmigen Teil 14 angelenkten Teil 28a des Zwischenhebels 27 entsprechende Einschnitte vorgesehen und weist das Sicherungselement 3 z.B. die Schraubenmutter und/oder das dem Spannhebel 10 abgekehrte Teil 5b des stangenförmigen Ansatzes 5 entsprechende Ausnehmungen oder Durchbrechungen auf, ist es möglich, nach Entfernung der Versiegelung die Vorspannung derfedernden Elemente 4, im vorliegenden Falle also des Tellerfederpaketes zu verstellen. Am freien Ende besitzt der Spannhebel einen Handgriff 11, der mittels eines Schraubenbolzens 12am Spannhebel 10 befestigt ist. Die Gestaltung dieses Handgriffes 11 ist an sich beliebig.

Durch die erfindungsgemässe Gestaltung des Zwischenhebels 27 ist es möglich, diesen auf eine gewollte Vorspannung ein zu stellen. In Dänemark sind z.B. 160 kg vorgeschrieben, während in Deutschland die Vorspannung der Kraft von 4 Personen, also etwa 160 bis 200 kg betragen soll. Wirkt eine stärkere Kraft auf den Spannhebel 10 ein, werden die federnden Elemente 4, in vorliegendem Falle das Tellerfederpaket zugammengezogen und das andere hülsenförmige Teil 14 kann mittels des Spannhebels 10 nicht mehr weiter in Richtung vom Muttertier weg gezogen werden.

Auf der Innenseite weisen die beiden hülsenförmigen Teile 21 und 14 zur Stange 1 offene Ausnehmungen 29 und 30 auf. Die der Stange 1 abgekehrten Fläche dieser Ausnehmung 29 und 30 ist als in Richtung vom Muttertier weg zur Stange 1 geneigte schiefe Ebene ausgebildet. In diesen Ausnehmungen 29 und 30 sind Kugeln 20 bzw. 16 oder dergleichen angeordnet, deren Durchmesser kleiner ist als der grösste Abstand zwischen der Stange 1 und der der Stange 1 abgekehrten Wand der Ausnehmung 29 bzw. 30, aber grösser als der geringste Abstand zwischen diesen beiden. Stehen die beiden hülsenförmigen Teile 14 und 21 unter Spannung, sind die Kugeln 20 und 16 oder dergleichen in den Ausnehmungen 29 bzw. 30 vom Muttertier weg verschoben, so dass die Kugeln zwischen der schiefen Ebene und der Stange 1 die hülsenförmigen Teile 14 bzw. 21 auf der Stange 1 festklemmen. Wird jetzt der Spannhebel 10 mit dem freien Ende von der Stange 1 weg bewegt, so bleibt das dem Muttertier zugekehrte hül- - senförmige Teil 14 stehen, während das dem M uttertier abgekehrte hülsenförmigen Teil 21 vom Muttertier weg gezogen wird. Dabei verschiebt sich die Kugel 20 in der Ausnehmung 29 in den Teil der Ausnehmung 29 mit der grösseren Höhe, so dass die Verklemmung zwischen Stange 1 und hülsenförmigem Teil 21 sich löst und dieses hülsenförmige Teil 21 vom Muttertier weg verschoben werden kann. Bei gegensinniger Bewegung des Spannhebels 10 wird das andere hülsenförmige Teil 14 entsprechend bewegt.

Im Falle der Gefahr oder bei unzumutbaren Belastungen für das Muttertier und/oder das Jungtier kann es erforderlich sein, die Verklemmung zwischen den beiden hülsenförmigen Teilen 21 und 14 und der Stange 1 sofort zu lösen, damit diese beiden hülsenförmigen Teile 21 und 14 auf der Stange 1 in Richtung Muttertier rutschen können und die Spannung sofort nachlässt. Aus diesem Grunde sind die Ausnehmungen 29 und 30 auf der dem Spannhebel 10 zugekehrten Seite in den hülsenförmigen Teilen 21 und 14 angeordnet. Auf der dem Muttertier abgekehrten Seite weisen die beiden hülsenförmigen Teile zwischen der Ausnehmung 29 bzw. 30 und der radialen Aussenwand Durchbrechung auf, in denen Stössel 22 bzw. 17 gelagert sind, die mit einem Ende an den Kugeln oder dergleichen 20 bzw. 16 anliegen und mit dem anderen Ende aus den hülsenförmigen Teilen 21 bzw. 14 vorstehen. Der Spannhebel 10 weist auf der der Stange 1 zugekehrten Seite einen Ansatz 31 auf. Wird der Spannhebel 10 so weit möglich in Richtung auf die Stange 1 gedrückt, drückt der Ansatz 31 den Stössel 22 im hülsenförmigen Teil 21 gegen die Kugel 22, so dass diese sich aus ihrer Verklemmung löst und damit dieses hülsenförmige Teil 21, welches in Richtung auf das andere hülsenförmige Teil 14 rutscht. Hier stösst es gegen das freie Ende des Stössels 17, welches wiederum die Kugel 16 oder dergleichen aus ihrer Verklemmung drückt, so dass auch das zweite hülsenförmige Teil 14 sich löst und beide hülsenförmigen Teile in Richtung auf das Muttertier rutschen können. Der Zwischenraum zwischen den beiden hülsenförmigen Teilen 14 und 21 ist zweckmässig mittels einer Manschette 18 abgedeckt. Diese Manschette 18 ist mit den hülsenförmigen Teilen 14 und 21 an deren einander zugekehrten Enden verbunden. Schmutz usw. kann also nicht zwischen die beiden hülsenförmigen Teile dringen. Auf den einander abgekehrten Seiten sind zwischen den hülsenförmigen Teilen 21 und 14 und der Stange 1 Abdichtungen 23 bzw. 13 vorgesehen, so dass auch zwischen Stange 1 und hülsenförmigen Teilen 21 und 14 kein Schmutz eindringen kann.

Um zu erreichen, dass nach dem Weiterziehen der hülsenförmigen Teile in Richtung vom Muttertier weg diese bis zum Verklemmen der Kugeln 16 und 20 in den Ausnehmungen 29 und 30 zwischen der Stange 1 und den schiefen Ebenen möglichst wenig zurückrutschen, ist es möglich, vor der dem Muttertier zugekehrten Wand der Ausnehmungen 29 und 30 noch Puffer 19 bzw. 15 aus einem elastichen Material vorzusehen. So wird erreicht, dass die hülsenförmigen Teile 14 und 21 bis zum Verklemmen nur um ein praktisch nicht messbares Mass zurückrutschen.

## Patentansprüche

1. Gerät zur Viehgeburtshilfe, bestehend aus einer gegen den Körper des Muttertieres abstützbaren Stange (1) oder dergleichen, aus zwei auf der Stange (1) angeordneten, abwechselnd verschiebbaren und feststellbaren hülsenförmigen Teilen (14,21), aus an den beiden hülsenförmigen Teilen (14, 21) befestigter, eine in Zugrichtung fortlaufende Anspanung der Beinschlingen für das Jungtier ermöglichender Halteeinrichtung (32, 33), aus einen an einem hülsenförmigen Teil (21) - zweckmässig dem bei Gebrauch dem Muttertier abgekehrten - angelenkten, nur bis zu einer gewollten Last wirksamen Spannhebel (10), aus einem mit einem Ende in Abstand von einem hülsenförmigen Teil (21) am Spannhebel (10) und mit dem anderen Ende am anderen hülsenförmigen Teil (14) angelenkten Zwischenhebel (27) und aus mittels des Spannhebels (10) betätigbaren Mitteln (17,22,31) zum Lösen der auf der Stange (1) festgestellten, hülsenförmigen Teile (14, 21), gekennzeichnet durch einen senkrecht zur seiner Längsachse zweiteiligen Zwischenhebel (27), dessen beide Teile (7, 28) gegen die Kraft federnder, auf eine gewollte Last einstellbarer Elemente (4) auseinanderziehbar sind.

2. Gerät nach Anspruch 1, dadurch gekennzeichnet, dass das am Spannhebel (10) angelenkte Teil (7) des Zwischenhebels (27) auf der dem Spannhebel (10) abgekehrten Seite einen stangenförmigen Ansatz (5) aufweist, auf dem die federnden Elemente (4), insbesondere Tellerfedern, angeordnet und auf den dem Spannhebel (10) abgekehrten Ende mittels eines Sicherungselementes (3), insbesondere einer Schraubenmutter, gesichert und auf einen gewollten Wert gespannt sind und dass das am anderen hülsenförmigen Teil (14) angelenkte Teil (28) des Zwischenhebels (27) hohl ausgebildet ist, in unbelastetem Zustand den stangenförmigen Ansatz (5) am Spannhebel (10) angelenkten Teil (7) übergreift und am offenen Ende einen eine Durchbrechung für den stangenförmigen Ansatz (5) aufweisenden, als Widerlager für die federnden Elemente (4) dienenden Boden (6) besitzt.

3. Gerät nach den Ansprüchen 1 und/oder 2, dadurch gekennzeichnet, dass die hülsenförmigen Teile (14,21) unterhalb des Spannhebels (10) auf der Seite der Stange (1) jeweils eine zur Stange (1) offene Ausnehmung (29, 30) aufweisen, deren der Stange (1) abgekehrte Fläche als in Zugrichtung zur Stange (1) geneigte schiefe Ebene ausgebildet ist und in den Ausnehmungen (29, 30) jeweils eine zwischen schiefer Ebene und Oberfläche der Stange (1) einklemmbare Kugel (16, 20) oder dergleichen angeordnet ist.

4. Gerät nach Anspruch 3, dadurch gekennzeichnet, dass die hülsenförmigen Teile (14, 21) im beim Gebrauch dem Muttertier abgekehrten Ende auf der den Spannhebel (10) zugekehrten Seite parallel dem Spannhebel (10) liegende Durchbrechungen aufweisen, in denen mit einem Ende an den Kugeln (16,20) oder dergleichen anliegende und mit dem anderen Ende aus den hülsenförmigen Teilen (14, 21 ) vorstehende Stössel (17, 22) angeordnet sind und der Spannhebel (10) auf der der Stange (1) zugekehrten Seite einen Ansatz (31) aufweist, der bei völlig heruntergedrücktem Spannhebel (10) den Stössel (22) in dem einen hülsenförmigen Teil (21) in diesen und gegen die Kugel (20) drückt, diese und damit dieses eine hülsenförmige Teil (21) löst, welches dann gegen den Stössel (17) im anderen hülsenförmigen Teil (14) drückt und diesen Stössel (17) gegen die Kugel (16) und diese und damit das andere hülsenförmige Teil (14) löst.

5. Gerät nach den Ansprüchen 3 und/oder 4, dadurch gekennzeichnet, dass auf der der Zugrichtung abgekehrten Seite zwischen Kugeln (16, 20) und Wand der Ausnehmung (29, 30) Puffer (15, 19) angeordnet sind, gegen deren Druck die Kugeln (16, 20) lösbar sind.

6. Gerät nach einem oder mehreren der Ansprüche 1 bis 5, dadurch gekennzeichnet, dass der Raum zwischen den beiden hülsenförmigen Teilen (14,21) mittels einer mit den beiden hülsenförmigen Teilen (14, 21) verbundenen Manschette (18) abgedeckt ist.

7. Gerät nach einem oder mehreren derAnsprüche 3 bis 5, dadurch gekennzeichnet, dass die Stange (1) glatt ist.

## Revendications

1. Appareil pour l'obstétrique du bétail consistant en une tige, ou analogue, à appliquer contre le corps de l'animal et, disposées sur cette tige, en deux pièces en forme de manchon, pouvant être coulissées et immobilisées alternativement, en un dispositif de maintien, fixé sur les deux pièces en forme de manchon, en vue d'une tension progressive, dans le sens de la traction, de boucles de pattes pour le jeune animal, en un levier detension, articulé, à l'emploi contre le côté opposé de la mère et n'étant efficace que jusqu'à une charge déterminée, en un levier intermédiaire articulé, par une extrémité sur le levier de tension, à distance de la pièce en forme de manchon et, par son autre extrémité, sur l'autre pièce en forme de manchon, et consistant en des moyens, actionnés par le levier de tension, pour libérer les pièces en forme de manchon immobilisées sur la tige, appareil caractérisé par un levier intermédiaire en deux parties (27) perpendiculaire à l'axe longitudinal et dont les deux parties (7, 28) peuvent être écartées l'une de l'autre contre la force de ressort d'éléments (4) dont l'action est réglable sur une charge déterminée.

2. Appareil suivant la revendication 1, caractérisé en ce que la partie (7) du levier intermédiaire (27) qui est articulée sur le levier de tension (10) est pourvue, sur son côté éloigné du levier de tension (10), d'un appendice (5) en forme de tige sur lequel sont fixés des éléments à ressort (4), notamment des ressorts à coupelles, au moyen d'un élément de fixation (3), notamment un écrou fileté, et préréglés sur une valeur déterminée, tandis que la partie (28) du levier intermédiaire (27), qui est articulée sur l'autre pièce (14) en forme de manchon, est prévue de forme creuse et est engagée à l'état non chargé, par-dessus l'appendice (5) en forme de tige, de la partie (7) qui est articulée sur le levier de tension (10) et elle porte, à son extrémité ouverte, un évidement pour recevoir l'appendice (5) en forme de tige, comme fond (6) servant de contre-appui pour les éléments à ressort (4).

3. Appareil suivant l'une des revendications 1 ou 2, caractérisé en ce que les pièces en forme de manchon (14, 21) sont pourvues, au-dessus du levier de tension (10) sur le côté de la tige (1), chacune, d'un évidement (29, 30) ouvert en direction de la tige (1), dont la surface éloignée de la tige (1 ) est constituée comme un plan incliné par rapport à la tige, en direction de la traction, une bille (16, 20) étant disposée pour être coincée entrechaque plan incliné et la surface extérieure de la tige (1).

4. Appareil suivant la revendication 3, caractérisé en ce les pièces en forme de manchon (14,21 ) sur leur extrémité éloignée de l'animal, à l'emploi, sur le côté tourné vers le levier de tension (10) présentent des évidements parallèles au levier de tension, dans lesquels sont engagés des poussoirs (17, 22) appuyés avec une extrémité contre les billes (16, 20), et saillants, avec l'autre extrémité, hors des pièces en forme de manchon (14, 21 ), le levier de tension (10) étant pourvu, sur son côté tourné vers la tige (1), d'un appendice (31) qui, lorsque le levier de tension (10) est volontairement déplacé vers le bas, pousse le poussoir dans l'une des pièces en forme de manchon (21) et le presse contre la bille (20), ce qui libère celle-ci et en conséquence la pièce en forme de manchon (21 ), laquelle presse alors le poussoir (17) dans l'autre pièce en forme de manchon (14) et contre la bille (16) pour libérer celle-ci et, ainsi, l'autre pièce en forme de manchon (14).

5. Appareil suivant l'une des revendications 3 ou 4, caractérisé en ce que des organes amortisseurs (15,19) sont disposés, sur le côté éloigné en direction de la traction, entre les billes (16, 20) et la paroi de l'évidement (29, 30), contre la presse desquels les billes peuvent être libérées.

6. Appareil suivant l'une quelconque des revendications 1 à 5, caractérisé en ce que l'espace compris entre les deux pièces en forme de manchon (18, 21 ) est recouvert au moyen d'une manchette (18) reliée avec les deux pièces en forme de manchon.

7. Appareil suivant l'une quelconque des revendications 3 à 5, caractérisé en ce que la tige (1 ) est à surface lisse.

## Claims

1. Apparatus for veterinary obstetrics, consisting of a rod (1) or the like, which can be supported against the body of the dam, of two sleeve-like parts (14, 21) which are arranged on the rod (1) and can alternately be displaced and fixed in position, of a holding device (32, 33) which is fixed to the two sleeve-like parts (14, 21 ) and enables the leg slings for the young animal to be tentioned continously in the direction of traction, of a tensioning lever (10) which is hinged to one sleeve-like part (21 ) - preferably that which in use is remote from the dam-and is effective only up to an intended load, of an intermediate lever (27), of which one end is hinged to the tensioning lever (10) at a distance from one sleeve-like part (21) and the other end is hinged to the other sleeve-like part (14), and of means (17,22,31) which can be actuated by the tensioning lever (10) for releasing the sleeve-like parts (14, 21 ) fixed in position on the rod (1), characterised by an intermediate lever (27) which, perpendicular to its longitudinal axis, is divided into two parts (7, 28) which can be pulled apart against the force of spring-loaded elements (4) which are adjustable to an intended load.

2. Apparatus according to claim 1, characterised in that part (7), hinged to the tensioning lever (10), of the intermediate lever (27) has, on the side facing away from the tensioning lever (10), a rod-shaped extension (5) on which the spring-loaded elements (4), in particular cup springs, are arranged and, on the end remote from the tensioning lever (10), are secured by means of a securing element (3), in particular a threaded nut, and are tensioned to an intended value, and that the part (28), hinged to the other sleeve-like part (14), of the intermediate lever (27) is of hollow design, in the unloaded state reaches over the rod-shaped extension (5) on the part (7) hinged to the tensioning lever (10) and, on the open end, carries a plate (6) which has a perforation for the rod-shaped extention (5) and serves as an abutment for the spring-loaded elements (4).

3. Apparatus according to claims 1 and/or 2, characterised in that the sleeve-like parts (14, 21 ), below the tensioning lever (10) on the side of the rod (1), each have a recess (29, 30) which is open towards the rod (1) and of which the face, turned away from the rod (1), is formed as an oblique plane inclined in the direction of traction towards the rod (1), and a ball (16, 20) or the like which can be clamped in between the oblique plane and the surface of the rod (1) is arranged in each of the recesses (29, 30).

4. Apparatus according to claim 3, characterised in that the sleeve-like parts (14, 21) have, on the end remote from the dam when in use, perforations which are located on the side facing the tensioning lever (10) and parallel to the latter and in which tappets (17, 22) are arranged, of which one end bears against the balls (16, 20) or the like and the other end projects from the sleeve-like parts (14, 21 ), and the tensioning lever (10) has, on the side facing the rod (1), an extension (31), which, when the tensioning lever (10) is fully pressed down, forces the tappet (22) in one sleeve-like part (21 ) into the latter and against the ball (20) and releases the latter and hence this one sleeve-like part (21) which then presses against the tappet (17) in the other sleeve-like part (14) and presses this tappet (17) against the ball (16) and releases the latter and hence the other sleeve-like part (14).

5. Apparatus according to claims 3 and/or 4, characterised in that buffers (15, 19), against the pressure of which the balls (16, 20) are releasable, are arranged on the side facing away from the direction of traction between the balls (16, 20) and the wall of the recess (29,30).

6. Apparatus according to one or more of claims 1 to 5, characterised in that the space between the two sleeve-like parts (14, 21) is covered by a grommet (18) joined to the two sleeve-like parts (14,21).

7. Apparatus according to one or more of claims 3 to 5, characterised in that the rod (1) is smooth.
